# FASCICULE DE BREVET EUROPEEN

(11) **EP 0 890 330 B1**
(45) Date de publication et mention de la délivrance du brevet: **24.07.2002**
(21) Numéro de dépôt: 98420098.0
(22) Date de dépôt: 11.06.1998
(51) Int. Cl.: A47B 96/14, A47B 57/50

(54) **Structure de stockage réalisée en éléments profilés et moyens d'assemblage desdits éléments entre eux**
Lagergestell mit Profilelementen und Befestigungsmitteln der Elemente
Stockage structure with profiled elements and assemblage means of the elements

(30) Priorité: 08.07.1997 FR 9708917
(43) Date de publication de la demande: 13.01.1999
(73) Titulaire: Guillaumond SA, 42650 Saint Jean Bonnefonds (FR)
(72) Inventeur: Keller, Patrick, 42000 Saint Etienne (FR)
(74) Mandataire: Dupuis, François

(56) Documents cités:
- WO-A-94/03090
- FR-A- 1 390 096
- FR-A- 2 142 683
- FR-A- 2 237 517
- GB-A- 2 044 080
- US-A- 4 425 049

## Description

L'invention se rapporte au secteur technique des moyens de stockage et de présentation pour magasins, entrepôts, ateliers, bibliothèques......

On connaît de nombreux moyens de stockage et de présentation réalisés à partir d'éléments profilés métalliques pour constituer des étagères et autres volumes de réception de marchandises.

Les éléments de ces étagères sont en général assemblés entre eux par boulonnages entre montants et traverses ou entre montants et lisses ou barreaux supportant des rayonnages.

Depuis quelques années ont été développés des moyens d'assemblage rapide par encliquetage ou crochetage notamment comme ce fut le cas pour le demandeur qui a conçu des montants en cornières perforées sur lesquelles se crochètent les traverses et autres éléments complémentaires.

Si ces moyens d'assemblage donnent satisfaction dans l'ensemble, il est cependant apparu nécessaire d'améliorer ces structures et leurs assemblages tant au plan qualitatif qu'au plan esthétique, en tenant compte des besoins nouveaux des utilisateurs, notamment au niveau du positionnement variable des rayonnages, des moyens d'information par étiquetage ou autres et de la stabilité.

C'est pourquoi, le demandeur a conçu la structure selon l'invention dont les éléments qui la compose permettent de réaliser une étagère solide, fiable et simplifiée dans sa conception et son montage, tout en apportant une esthétique originale et en offrant de multiples possibilités d'adaptation notamment au niveau du positionnement des rayonnages.

Un autre but recherché selon l'invention était de réaliser une structure de stockage ne nécessitant aucun moyen de boulonnage et de vissage des différents composants, tout en offrant avec un montage rapide une solidité de la structure. Ainsi l'objet de celle-ci était d'optimiser les différents composants pour répondre au besoin précité.

D'autre part, les jeux mécaniques nécessaires à un montage aisé de ce type d'éléments sont supprimés car ils sont absorbés des effets de coincement et de pincement par adoption de forme appropriée sur les appuis.

A cet effet, et selon une première caractéristique, la structure de stockage est réalisée en éléments profilés et moyens d'assemblage desdits éléments entre eux, du type comprenant des montants de sections en U avec un fond et deux côtés latéraux est remarquable
en ce que .le long de la génératrice des deux angles de raccordement entre le fond et les côtés latéraux du profil en U sont formées des ouvertures profilées régulièrement espacées dans la hauteur, dans lesquelles sont introduites et verrouillées des lisses aménagées à cet effet à leurs extrémités,
et en ce que les ouvertures profilées établies au niveau des angles arrondis des montants sont formées de deux étages, à savoir : un étage supérieur et un étage inférieur; l'étage supérieur étant plus large que l'étage inférieur,
et en ce que les extrémités des lisses sont aménagées en vue de leur introduction dans les ouvertures des montants , avec des saillies profilées en forme de crochets recourbés établies en partie haute et basse desdites extrémités et coopérant avec l'étage supérieur des ouvertures profilées desdits montants,
et en ce que les extrémités des lisses sont aménagées, en vue de leur verrouillage dans les ouvertures profilées des montants , avec des entailles profilées établies à la partie inférieure et/ou à la partie supérieure des faces verticales au niveau des crochets, et coopérant, après introduction desdits crochets dans lesdites ouvertures et abaissement des lisses, avec l'étage inférieur, desdites ouvertures,
et en ce que les lisses sont constituées par deux faces verticales portant les crochets recourbés et les entailles qui sont reliées par un profil en √ composé de deux zones dont les faces en bout prennent appui au montage, sur les côtés latéraux des montants,
et en ce que le profil en √ de nervurage des lisses présente une zone supérieure de préférence perpendiculaire aux faces verticales pour recevoir, en combinaison avec une lisse opposée, un rayonnage positionné à l'horizontal.

Selon une autre caractéristique, les ouvertures profilées des montants reçoivent des goussets de renfort étroitement associés aux lisses et présentant à cet effet des saillies en forme de crochets établies suivant deux extrémités tandis qu'un organe de verrouillage formé à l'extrémité opposée coopère avec une découpe réalisée dans le profil de la lisse.

Une autre caractéristique se trouve dans le fait que le fond des montants présente de manière régulière ou non des « crevés» coopérant avec des saillies en forme de languettes réalisées aux extrémités de traverses profilées reliant les montants entre eux deux à deux et prenant appui contre les faces intérieures des montants.

Ces caractéristiques et d'autres encore ressortiront bien de la suite de la description.

Pour fixer l'objet de l'invention sans toutefois le limiter, dans les dessins annexés :
La figure 1 est une vue en plan et en coupe illustrant les principaux éléments composant la structure de l'invention.
La figure 2 est une vue en perspective illustrant partiellement un montant et une lisse selon l'invention.
La figure 3 est une vue en perspective illustrant une traverse selon l'invention.
La figure 4 est une vue en perspective illustrant partiellement une lisse et un gousset selon l'invention.
La figure 5 est une vue en coupe partielle illustrant la liaison entre une traverse et un montant.
La figure 6 est une vue en coupe partielle illustrant la liaison entre une lisse et un montant.
La figure 7 est une vue en coupe partielle illustrant la liaison entre un gousset et un montant.
La figure 8 est une vue en coupe considérée suivant la ligne 8.8 de la figure 7
La figure 9 est une vue schématique montrant le positionnement horizontal des rayonnages.
La figure 10 est une vue schématique montrant le positionnement incliné des rayonnages..

Afin de rendre plus concret l'objet de l'invention, on le décrit maintenant sous une forme non limitative de réalisation illustrée aux figures des dessins et appliquée à la réalisation d'une étagère de stockage.

Les éléments composant une telle étagère sont les suivants : 4 montants (1) de section en forme de U et associés à leur base à un piétement approprié ; des traverses (2) reliant les montants deux à deux par l'intérieur desdits montants ; des lisses (3) support de rayonnage (R), reliant également les montants deux à deux par un côté latéral, des goussets (4) pouvant être également assujettis aux lisses et aux montants pour renforcer l'assemblage dans le cas d'étagères de grandes dimensions.

Bien entendu, le nombre de couples de lisses, de traverses, et de goussets est fonction des dimensions de l'étagère.

Chaque montant (1) est constitué de manière connue en section d'une face de fond (1a), de deux côtés latéraux (1b) et de deux retours (1c) parallèles au fond. Selon l'invention, le long des angles arrondis (1d) reliant le fond et un côté latéral sont formées, de manière régulièrement espacée dans la hauteur, des ouvertures profilées (1e) destinées à recevoir et à verrouiller les lisses (3). A cet effet, lesdites ouvertures présentent deux étages, à savoir un étage supérieur (1e1) plus large que l'étage inférieure (1e2), de telle sorte que des saillies (3a) en forme de crochets recourbés, établies aux extrémités de la lisse, en partie haute et en partie basse, puissent pénétrer facilement dans l'étage supérieur (1e1) des ouvertures, puis être verrouillées par abaissement de la lisse et coincement d'entailles profilées (3b), formées à la partie inférieure des crochets (3a), dans l'étage inférieur (1e2) cunéiforme des ouvertures des montants (figures 2 et 6) permettant d'absorber en butée inférieure les jeux mécaniques de montage par pincement.

Les lisses profilées (3) ainsi assujetties à un côté latéral d'un montant, sont constituées en section de deux parties haute et basse (3c-3d) verticales et aux extrémités desquelles sont exécutés les crochets (3a) et les entailles (3b) ; la partie basse (3d) étant de plus recourbée vers l'intérieur en (3d1). Entre les deux parties est formé un profil en √ de nervurage comprenant une zone supérieure (3e) perpendiculaire à la partie haute (3c) et une zone inférieure (3f) inclinée par rapport à la partie (3d). La zone (3e) de la lisse constitue ainsi, en combinaison avec la même zone de la lisse opposée, un plan d'appui à l'horizontal pour un rayonnage (FIGURE 9).

On peut également inverser le montage des lisses avant ou arrière pour que la zone inférieure inclinée (3f) devienne la zone supérieure, l'autre lisse étant montée normalement afin de positionner les rayonnages de manière inclinée (figure 10). Dans ce cas, on prévoit une autre entaille de verrouillage (3b) à l'opposé de l'autre.

Bien entendu, il est possible de prévoir des zones (3e-3f) formant chacune un angle différent de 90° avec les parties (3c-3d) afin de constituer des plans d'appuis inclinés et donc de pouvoir positionner les rayonnages de manière inclinée.

A noter également de manière importante, que les lisses prenant appui par leur chant (3h) sur tout le côté latéral des montants, et assurant un emboîtement en profondeur dans l'épaisseur du montant, on améliore l'équerrage ou la bonne géométrie de l'étagère ainsi que l'esthétique du fait de l'aspect nouveau des montants et de la position en retrait des faces verticales (3c-3d) des lisses par rapport auxdits montants ce qui permet d'utiliser la totalité de la face avant des montants pour un étiquetage.

L'optimisation des appuis lisses-montants est assurée par l'action des pattes d'accrochage des lisses à l'intérieur des montants et la réaction des éléments des éléments des lisses sur l'extérieur des montants, réaction des éléments (3f) et (3d1). Il y a action et réaction des éléments de la lisse sur le montant vertical. La lisse en position verrouillée ne vient pas en affleurement sur le montant vertical, mais participe à la stabilité par sa position en retrait par rapport aux nus des montants.

Les traverses (2), reliant les montants deux à deux (figure 3) sont établies par exemple sous la forme d'une plaque de fond (2a) avec en bordure deux repliages longitudinaux courts (2b) et deux repliages transversaux plus longs (2c) qui présentent en au moins deux zones espacées, des découpes formant languettes (2d) destinées à coopérer par coincement dans des « crevés » de matière (1f) de profil légèrement tronconique, exécutés dans le fond (1a) des montants de manière régulière ou non dans la hauteur. En complément de ces organes de liaison, les traverses et les montants peuvent présenter entre deux languettes (2d) et deux crevés (1f), des orifices (2e) et (1g) pour le passage de boulons (non représentés).

Pour renforcer l'assemblage de ces éléments et plus particulièrement dans le cas d'étagères de grandes dimensions, il est prévu, comme on l'a vu plus haut, des goussets (4) de contreventement reliés à la fois aux montants (1) et aux lisses (3).

Comme on le voit aux figures 4, 7, et 8, ces goussets se présentent sous une forme générale triangulaire avec en haut et en bas deux surfaces verticales triangulaires (4a-4b) dont les deux chants verticaux (4c-4d) présentent des saillies (4e - 4f) en forme de crochets qui sont destinées à coopérer avec les étages supérieurs des ouvertures profilées (1e) des montants. Les deux faces (4a-4b) sont reliées entre elles par deux faces (4g-4h) formant un √ de manière à épouser étroitement le profil en √ des lisses (figure 8). Un troisième point, opposé aux crochets (4e-4f), est réalisé à la jonction des faces (4g-4h) sous forme d'un bec (4i) qui, après montage du gousset sur le montant, est introduit en force dans une découpe (3g) des lisses également réalisée au niveau de la jonction entre ses faces (3e-3f) de manière à verrouiller le gousset par rapport à la lisse.

Avec ce renforcement important de la structure par les goussets (4), les tringles croisées habituellement fixées à l'arrière des étagères pour assurer la stabilité de la structure, deviennent inutiles. Cela peut permettre par exemple de stocker des produits débordants à l'arrière et participe également à l'amélioration de l'esthétique de l'ensemble, et à la simplification de montage.

A noter que lorsque les traverses (2) sont fixées sur les montants (1) par leurs organes respectifs de liaison (2d-lf), le fond (2a) des traverses prend appui contre les chants des retours (1c) des montants, ce qui, en combinaison avec les appuis des faces en bout des lisses contre les montants, contribue à améliorer la géométrique et la tenue de la structure.

## Revendications

1. Structure de stockage réalisée en éléments profilés comportant des moyens d'assemblage desdits éléments entre eux, du type comprenant des montants (1) de sections en U avec un fond (1a) et deux côtés latéraux (1b), et des lisses **caractérisée en ce que** le long de la génératrice des deux angles (1d) de raccordement entre le fond (1a) et les côtés latéraux (1b) du profil en U sont formées des ouvertures profilées (1e) régulièrement espacées dans la hauteur, dans lesquelles sont introduites et verrouillées des lisses (3) aménagées à cet effet à leurs extrémités,
et **en ce que** les ouvertures profilées (1e) établies au niveau des angles arrondis (1d) des montants sont formées de deux étages, à savoir : un étage supérieur (1e1) et un étage inférieur (1e2) ; l'étage supérieur (1e1) étant plus large que l'étage inférieur (1e2),
et **en ce que** les extrémités des lisses (3) sont aménagées en vue de leur introduction dans les ouvertures (1e) des montants (1), avec des saillies profilées en forme de crochets recourbés (3a) établies en partie haute et basse desdites extrémités et coopérant avec l'étage supérieur (1e1) des ouvertures profilées (1e) desdits montants,
et **en ce que** les extrémités des lisses (3) sont aménagées, en vue de leur verrouillage dans les ouvertures profilées (1e) des montants (1), avec des entailles profilées (3b) établies à la partie inférieure et/ou à la partie supérieure des faces verticales (3c)-3d) au niveau des crochets (3a), et coopérant, après introduction desdits crochets dans lesdites ouvertures et abaissement des lisses, avec l'étage inférieur (1e2) desdites ouvertures,
et **en ce que** les lisses (3) sont constituées par deux faces verticales (3c-3d) portant les crochets recourbés (3a) et les entailles (3b) qui sont reliées par un profil en √ composé de deux zones (3e -3f) dont les faces en bout (3g) prennent appui au montage, sur les côtés latéraux des montants (1).
Et **en ce que** le profil en √ de nervurage des lisses présente une zone supérieure (3e) de préférence perpendiculaire aux faces verticales (3c-3d) pour recevoir, en combinaison avec une lisse opposée, un rayonnage (R) positionné à l'horizontal.

2. Structure selon la revendication 1, **caractérisée en ce que** les montants (1) présentent sur le fond (1a) du profil en U des « crevés » de matières (1f) régulièrement répartis ou non dans la hauteur, et destinés à coopérer avec des languettes en saillie (2d) établies aux extrémités transversales repliées (2c) de traverses (2) reliant les montants deux à deux.

3. structure selon la revendication 2, **caractérisée en ce que** les traverses (2) qui sont constituées par une plaque de fond (2a), les extrémités transversales repliées (2c) et deux extrémités longitudinales repliées et plus courtes (2b), prennent appui par leur fond (2a) contre des retours (1c) du profil en U des montants, à l'opposé du fond (1a), ceci lorsque lesdites traverses sont assujetties auxdits montants.

4. Structure selon la revendication 1, **caractérisée en ce que** les ouvertures profilées (1e) des montants (1) reçoivent des goussets de renfort (4) aménagés à cet effet ; lesdits goussets étant également assujettis aux lisses (3) par des organes de verrouillage.

5. Structure selon la revendication 4, **caractérisée en ce que** les aménagements de liaison des goussets (4) avec les ouvertures (1e) des montants sont constitués par des saillies (4e-4f) en forme de crochets, établies aux extrémités d'une face verticale desdits goussets de forme triangulaire, tandis que le verrouillage desdits goussets par rapport aux lisses est obtenu par un bec (4i) réalisé à l'opposé des crochets (4e-4f) et destiné à être introduit en force dans une découpe (3g) des lisses.

6. Structure selon la revendication 1, **caractérisée en ce que** les deux lisses (3) opposées dites avant ou arrière sont assujetties aux montants (1) de manière inversée pour que la zone inclinée (3f) devienne la zone supérieure d'appui d'un rayonnage (R) arrière positionné de manière inclinée.

7. Structure selon les revendications 4, 5 et 6 ensemble **caractérisée en ce que** les goussets (4) sont constitués de deux faces verticales triangulaires (4a-4b) portant les crochets (4e-4f), reliées par un profil en √ (4g-4h) de même configuration que le profil (3e-3f) des lisses afin de s'épouser étroitement.

## Patentansprüche

1. Regalsystem aus Profilelementen mit Einrichtungen für die Verbindung der Elemente miteinander bestehend aus Regalpfosten (1) mit U-förmigem Querschnitt mit einem hinteren Teil (1a) und zwei Seitenteilen (1b) sowie aus Leisten (3), **dadurch gekennzeichnet, dass** entlang der Mantellinie der beiden Verbindungswinkel (1d) zwischen dem hinteren Teil (1a) und den Seitenteilen (1b) des U-förmigen Profils im Höhenverlauf in regelmäßigen Abständen Profilöffnungen (1e) ausgebildet sind, in welche die dazu an den Enden entsprechend gestalteten Leisten (3) eingeführt und fixiert werden,
und dass die Profilöffnungen (1e) im Bereich der abgerundeten Winkel (1d) der Regalpfosten zweistufig ausgebildet sind, d.h. mit einer oberen Stufe (1e1) und einer unteren Stufe (1e2), wobei die obere Stufe (1e1) breiter ist als die untere Stufe (1e2),
und dass die Enden der Leisten (3) im Hinblick auf ihre Einführung in die Öffnungen (1e) der Regalpfosten (1) mit profilierten Vorsprüngen in Form von umgebogenen Haken (3a) beschaffen sind, die im oberen und unteren Teil der Endstücke ausgebildet sind und mit der oberen Stufe (1e1) der Profilöffnungen (1e) der Regalpfosten (1) zusammenwirken,
und dass die Endstücke der Leisten (3) zwecks Blockierung in den Profilöffnungen (1e) der Regalpfosten (1) mit Profileinkerbungen (3b) im unteren und/oder im oberen Teil der senkrechten Flächen (3c-3d) im Bereich der Haken (3a) versehen sind, die nach Einführung der Haken in die Öffnungen und Absenken der Leisten mit der unteren Stufe (1e2) der Öffnungen zusammenwirken,
und dass die Leisten (3) aus zwei vertikalen Flächen (3c-3d) mit den umgebogenen Haken (3a) und den Einkerbungen (3b) bestehen, die durch ein zweizoniges (3e - 3f) Profil in √-Form verbunden sind, deren endseitige Flächen (3g) sich bei der Montage an den Seitenteilen der Regalpfosten (1) abstützen,
und dass das √-förmige Rippenprofil der Leisten eine obere Zone (3e) aufweist, die vorzugsweise senkrecht zu den vertikalen Flächen (3c-3d) verläuft, um in Verbindung mit einer gegenüberliegenden Leiste ein waagrecht liegendes Regalbrett (R) aufzunehmen.

2. System nach Anspruch 1, **dadurch gekennzeichnet, dass** die Regalpfosten (1) am hinteren Teil (1a) des U-Profils in der Höhe regelmäßig oder unregelmäßig verteilte Materialaussparungen (1f) aufweisen, die dazu bestimmt sind, mit vorspringenden Zungen (2d) an den umgebogenen querverlaufenden Enden (2c) von die Regalpfosten paarweise verbindenden Querträgern (2) zusammenzuwirken.

3. System nach Anspruch 2, **dadurch gekennzeichnet, dass** die Querträger (2), die aus einer Grundplatte (2a), den umgelegten querverlaufenden Enden (2c) und zwei kürzeren umgebogenen Längsenden (2b) bestehen, mit der Grundplatte (2a) in Opposition zum hinteren Teil (1a) an Rücksprüngen (1c) des U-Profils der Regalpfosten aufliegen, wenn die Querträger an den Regalpfosten befestigt sind.

4. System nach Anspruch 1, **dadurch gekennzeichnet, dass** Profilöffnungen (1e) der Regalpfosten (1) entsprechend ausgebildete Verstärkungsknaggen (4) aufnehmen, die ebenfalls durch blockierende Einrichtungen an den Leisten (3) befestigt werden.

5. System nach Anspruch 4, **dadurch gekennzeichnet, dass** die Vorkehrungen für die Verbindung der Knaggen (4) mit den Öffnungen (1e) der Regalpfosten aus hakenförmigen Vorsprüngen (4e-4f) bestehen, die an den Enden einer senkrechten Fläche der dreiecksförmigen Knaggen ausgebildet sind, während die Blockierung der Knaggen gegenüber den Leisten durch eine Nase (4i) erfolgt, die den Haken (4e-4f) entgegengesetzt und unter Krafteinwirkung zur Einführung in einen Ausschnitt (3g) der Leisten bestimmt ist.

6. System nach Anspruch 1, **dadurch gekennzeichnet, dass** die beiden sich gegenüberliegenden Leisten (3), die sog. Vorder- und Hinterleiste, umgekehrt an den Regalpfosten (1) befestigt werden, damit aus der schrägen Zone (3f) die obere Auflagefläche eines schräg liegenden hinteren Regalbretts (R) wird.

7. System nach den Ansprüchen 4, 5 und 6, **dadurch gekennzeichnet, dass** die Knaggen (4) aus zwei dreieckigen senkrechten Flächen (4a-4b) mit den Haken (4e-4f) bestehen, die durch ein √-förmiges Profil (4g-4h), das genauso gestaltet ist wie das Profil (3e-3f) der Leisten, eng miteinander verbunden werden.

## Claims

1. Storage rack structure made of profiles which include means of assembling them together of a type comprising U-section uprights (1) with a bottom (1a) and two lateral sides (1b) and rails **characterised in that** along the generating line of the two corners (1d) which connect the bottom (1a) and the lateral sides (1b) of the U-section, there are evenly spaced shaped openings (1e) over its height into which rails (3) having ends designed for this purpose are inserted and locked,
and **in that** the shaped openings (1e) on the rounded corners (1d) of the uprights are formed with two levels, namely: an upper level (1e1) and a lower level (1e2); the upper level (1e1) being wider than the lower level (1e2),
and **in that** the ends of the rails (3) are designed with protruding parts shaped like curved hooks (3a) in the upper part and lower part of said ends so that they can be inserted into the openings (1e) in the uprights (1), said protruding parts cooperating with the upper level (1e1) of the shaped openings (1e) in said uprights,
and **in that** the ends of the areas (3) are designed with shaped notches (3b) in the lower part and/or the upper part of the vertical faces (3c-3d) at the level of the hooks (3a) so that they can be locked in the shaped openings (1e) of the uprights (1), said shaped notches cooperating with the lower level (1e2) of said openings after said hooks have been inserted into said openings and lowering the rails,
and **in that** said rails (3) consist of two vertical faces (3c-3d) which support the curved hooks (3a) and the notches (3b) and are linked by a √ shaped section comprising two areas (3e-3f) of which the end faces (3g) are supported, after assembly, by the lateral sides of the uprights (1).
and **in that** the √ shaped rib section of the rails has an upper area (3e) which is preferably perpendicular to the vertical faces (3c-3d) so that it can accommodate, in combination with an opposite-facing rail, a shelf (R) which is positioned horizontally.

2. Structure as claimed in claim 1, **characterised in that** the uprights (1) have, on the bottom (1a) of the U-section, "holes" (1f) which are evenly or unevenly distributed over their height and are intended to cooperate with protruding tongues (2d) on the folded transverse ends (2c) of cross pieces (2) which link the uprights two by two.

3. Structure as claimed in claim 2, **characterised in that** the bottom (2a) of the cross pieces (2), which consist of a bottom plate (2a), folded transverse ends (2c) and two folded, shorter longitudinal ends (2b), rest on the turnovers (1c) of the U-section uprights which face the bottom (1a) once said cross pieces are placed in said uprights.

4. Structure as claimed in claim 1, **characterised in that** the shaped openings (1e) in the uprights (1) accommodate strengthening gusset plates (4) designed for this purpose; the said gusset plates being also secured to the rails (3) by means of locking.

5. Structure as claimed in claim 4, **characterised in that** the means of attaching the gusset plates (4) to the openings (1e) in the uprights consist of hook shaped protruding parts (4e-4f) on the ends of one vertical face of said triangular shaped gusset plates and locking of said gusset plates relative to the rails is achieved by a tip (4i) opposite hooks (4e-4f) and intended to be force fitted into a cut-out (3g) in the rails.

6. Structure as claimed in claim 1, **characterised in that** the two opposite front or back rails (3) are attached to the uprights (1) in reverse so that the sloping area (3f) becomes the upper support area for a rear shelf (R) positioned at a slant.

7. Structure as claimed in claims 4, 5 and 6 **characterised in that** the gusset plates (4) consist of two vertical triangular faces (4a-4b) having hooks (4e-4f) linked by a √ section (4g-4h) having the same configuration as the profile (3e-3f) of the rails so that they match and are in intimate contact with each other.
